# EUROPÄISCHE PATENTSCHRIFT

(11) **EP 1 386 084 B1**
(45) Veröffentlichungstag und Bekanntmachung des Hinweises auf die Patenterteilung: **11.01.2006**
(21) Anmeldenummer: 02742885.3
(22) Anmeldetag: 11.04.2002
(51) Int. Cl.: F15B 13/04

(54) **HYDRAULISCHE STEUERANORDNUNG MIT WEGEVENTIL ZUR STEUERUNG EINES EINFACHWIRKENDEN HYDRAULISCHEN VERBRAUCHERS HINSICHTLICH RICHTUNG UND GESCHWINDIGKEIT**
HYDRAULIC CONTROL ASSEMBLY FOR CONTROLLING THE DIRECTION AND SPEED OF A SINGLE-ACTION HYDRAULIC CONSUMER AND A DIRECTIONAL CONTROL VALVE THEREFOR
DISPOSITIF DE COMMANDE HYDRAULIQUE DESTINE A LA COMMANDE DE LA DIRECTION ET DE LA VITESSE D'UN CONSOMMATEUR HYDRAULIQUE A ACTION SIMPLE ET DISTRIBUTEUR CORRESPONDANT

(30) Priorität: 05.05.2001 DE 10121924
(43) Veröffentlichungstag der Anmeldung: 04.02.2004
(73) Patentinhaber: Bosch Rexroth AG, 97816 Lohr am Main (DE)
(72) Erfinder: BÜTTNER, Peter, 97816 Lohr am Main (DE); MIIKKULAINEN, Tatu, FIN-36240 Kangasala (FI)
(86) Internationale Anmeldenummer: PCT/EP2002/004022
(87) Internationale Veröffentlichungsnummer: WO 2002/090778

(56) Entgegenhaltungen:
- DE-A- 19 631 803

## Beschreibung

Die Erfindung geht aus von einer hydraulischen Steueranordnung, die zur Steuerung eines einfachwirkenden hydraulischen Verbrauchers, insbesondere eines einfachwirkenden Hydrozylinders, hinsichtlich Richtung und Geschwindigkeit vorgesehen ist und die Merkmale aus dem Oberbegriff des Patentanspruchs 1 aufweist.

Eine solche hydraulische Steueranordnung ist zum Beispiel aus der DE 196 31 803 bekannt und umfaßt ein Wegeventil, das in einem Ventilgehäuse eine Kolbenbohrung mit einer mittleren Zulaufkammer, der Druckmittel von einer Druckmittelquelle zuführbar ist, zwei dazu benachbarte Verbraucherkammern und eine Ablaufkammer, über die Druckmittel zu einem Tank abführbar ist, hat. Üblicherweise sind zwei Ablaufkammern vorhanden. Das Wegeventil besitzt außerdem einen Steuerkolben, der durch eine willkürlich vorgegebene Ansteuerkraft von einer Mittelstellung aus axial in eine erste und in eine dazu entgegengesetzte zweite Richtung verschiebbar ist und der mit ersten Feinsteuernuten zum Aufsteuern einer Verbindung zwischen der Zulaufkammer und einer ersten der beiden Verbraucherkammern bei einer Verschiebung aus der Mittelstellung in eine erste Richtung und mit zweiten Feinsteuernuten zum Aufsteuern der Verbindung zwischen der ersten Verbraucherkammer und der Ablaufkammer bei einer Verschiebung aus der Mittelstellung in die zweite Richtung versehen ist. Mit dem Steuerkolben wirken vom Lastdruck beaufschlagbare Meßkolben derart zusammen, daß bei einer Verschiebung des Steuerkolbens aus der Mittelstellung eine der Ansteuerkraft entgegengerichtete und mit zunehmendem Lastdruck zunehmende Kompensationskraft auf den Steuerkolben ausübbar ist.

Die bekannte hydraulische Steueranordnung dient zur Steuerung eines doppeltwirkenden hydraulischen Verbrauchers, zum Beispiel eines Differentialzylinders und ist eine sogenannte Load-Sensing -Steuerung. Hier wird eine Verstellpumpe oder die im Bypass zu einer Konstantpumpe geschaltete Druckwaage derart geregelt, daß sich in einer Pumpenleitung, in die die Pumpe fördert, ein Pumpendruck einstellt, der um eine bestimmte Druckdifferenz, das sogenannte Pumpen-Δp, über dem höchsten Lastdruck aller gleichzeitig betätigten hydraulischen Verbraucher liegt. Das Druckmittel fließt über proportional verstellbare und durch Steuernuten am Steuerkolben gebildete Zumeßblenden dem einen oder dem anderen Anschluß des hydraulischen Verbrauchers zu. Damit nicht nur die dem lastdruckhöchsten, sondern auch die den anderen gleichzeitig angesteuerten hydraulischen Verbrauchern zufließende Druckmittelmenge lastdruckunabhängig nur von dem Durchflußquerschnitt der Zumeßblende abhängt, ist den beiden Zumeßblenden eines hydraulischen Verbrauchers eine sogenannte Individualdruckwaage vorgeschaltet, deren Regelkolben in Schließrichtung von dem Druck vor den Zumeßblenden und in Öffnungsrichtung vom Lastdruck des jeweiligen hydraulischen Verbrauchers und von einer Regelfeder beaufschlagt ist. Die Druckwaage hält eine dem Druckäquivalent der Regelfeder entsprechende Druckdifferenz über die gerade aktive Zumeßblende aufrecht.

Durch die mit dem Steuerkolben zusammenwirkenden Meßkolben wird nun erreicht, daß der Durchflußquerschnitt einer Zumeßblende bei einer vorgegebenen auf den Steuerkolben wirkenden Ansteuerkraft um so kleiner ist, je höher der Lastdruck ist. Da die Druckwaage eine konstante Druckdifferenz über die Zumeßblende aufrechterhält, wird die dem hydraulischen Verbraucher zufließende Druckmittelmenge und damit die Geschwindigkeit, mit der sich der hydraulische Verbraucher bewegt, mit zunehmendem Lastdruck kleiner. Letztendlich vermögen in Abhängigkeit von der Ansteuerkraft verschieden hohe Lastdrücke die Zumeßblende ganz zu schließen, so daß der Lastdruck nicht weiter ansteigen kann. Die auf diese Weise mögliche Momenten- oder Kraftsteuerung des hydraulischen Verbrauchers ist bisher der wesentliche Grund für das Vorsehen der Meßkolben.

Der Erfindung liegt die Aufgabe zugrunde, eine hydraulische Steueranordnung mit den Merkmalen aus dem Oberbegriff des Patentanspruchs 1 so weiterzuentwikkeln, daß auch bei einem einfachwirkenden hydraulischen Verbraucher, insbesondere bei einem einfachwirkenden Hydrozylinder, bei einer vorgegebenen auf den Steuerkolben wirkenden Ansteuerkraft mit einfachen Mitteln ein starker Anstieg der Senkgeschwindigkeit des hydraulischen Verbrauchers mit zunehmendem Lastdruck vermieden wird.

Das angestrebte Ziel wird erfindungsgemäß dadurch erreicht, daß bei der hydraulischen Steueranordnung mit den Merkmalen aus dem Oberbegriff des Patentanspruchs 1 der Meßkolben bei einer Verschiebung des Steuerkolbens in die zweite Richtung von dem in der ersten Verbraucherkammer herrschenden Druck beaufschlagbar ist. Es wird also der Meßkolben, der bei der Verwendung des Wegeventils für die Betätigung eines doppeltwirkenden hydraulischen Verbrauchers mit dem in der zweiten Verbraucherkammer anstehenden Lastdruck beaufschlagt wird, beim Senken mit der ersten Verbraucherkammer verbunden und damit beim Senken mit dem Lastdruck beaufschlagt. Die dadurch erzeugte Kompensationskraft steigt mit zunehmendem Lastdruck an und verschiebt den Steuerkolben im Sinne einer Verkleinerung des Durchflußquerschnitts von der ersten Verbraucherkammer zur Ablaufkammer. Auf diese Weise kann eine durch einen zunehmenden Lastdruck zunehmende Druckdifferenz über den Durchflußquerschnitt durch dessen Verkleinerung teilweise oder ganz oder sogar überkompensiert und damit die Senkgeschwindigkeit begrenzt werden. Dies geschieht auf wesentlich einfachere Weise als zum Beispiel mit einer Druckwaage in einem von der Ablaufkammer wegführenden Ablaufkanal.

Vorteilhafte Ausgestaltungen einer erfindungsgemäßen hydraulischen Steueranordnung kann man den Unteransprüchen entnehmen.

Grundsätzlich ist es denkbar, zwischen der ersten Verbraucherkammer und der zweiten Verbraucherkammer, von der aus der Meßkolben vorteilhafterweise gemäß Patentanspruch 2 mit Lastdruck beaufschlagt wird, eine fluidische Verbindung außerhalb des Ventilgehäuses zu schaffen. Besonders bevorzugt wird jedoch die einfache Lösung gemäß Patentanspruch 3, wonach die fluidische Verbindung zwischen der ersten Verbraucherkammer und der zweiten Verbraucherkammer ganz innerhalb des Ventilgehäuses besteht. Der Aufwand für die Verbindung ist bei den Ausbildungen gemäß den Patentansprüchen 4 und 5 besonders gering.

Gemäß Patentanspruch 6 weist der Steuerkolben eine der Meldung des Lastdrukkes des hydraulischen Verbrauchers dienende Axialbohrung auf, die bei einer Verschiebung des Steuerkolbens in die erste Richtung über eine erste Querbohrung zu der ersten Verbraucherkammer und bei einer Verschiebung des Steuerkolbens in die zweite Richtung über eine zweite Querbohrung zu der zweiten Verbraucherkammer geöffnet wird. Bei einer Verschiebung des Steuerkolbens in die erste Richtung wird der Druck aus der Axialbohrung über eine dritte Querbohrung in eine Lastmeldekammer gegeben. Der Meßkolben ist in dem Steuerkolben geführt und im Innern des Steuerkolbens dem in der Axialbohrung anstehenden Druck ausgesetzt und außen an einem Anschlag des Ventilgehäuses abstützbar. Diese an sich zum Beispiel aus der DE 196 31 803 bekannte Gestaltung kann somit aufgrund der fluidischen Verbindung der zweiten Verbraucherkammer mit der ersten Verbraucherkammer ohne weiteres beibehalten werden, um den Meßkolben bei einer Verschiebung des Steuerkolbens in die zweite Richtung mit dem in der ersten Verbraucherkammer anstehenden Druck zu beaufschlagen.

Beim Absenken des hydraulischen Verbrauchers wird für diesen kein Druckmittel von der Hydropumpe benötigt. Damit diese nicht durch den Lastdruck des hydraulischen Verbrauchers aufgeregelt wird, ist gemäß Patentanspruch 7 bei einer Verschiebung des Steuerkolbens in die zweite Richtung die Axialbohrung von der Lastmeldekammer getrennt. Vorteilhafterweise erreicht man dies durch die Ausgestaltung gemäß Patentanspruch 8.

Die Erfindung ist auch in einem Wegeventil gemäß Patentanspruch 9 verkörpert.

Ein Ausführungsbeispiel einer erfindungsgemäßen hydraulischen Steueranordnung mit einem erfindungsgemäßen Wegeventil ist in den Zeichnungen dargestellt. Anhand der Figuren dieser Zeichnungen wird die Erfindung nun näher erläutert.

Es zeigen
- Figur 1: die hydraulische Steueranordnung einschließlich des Wegeventils als Schaltbild,
- Figur 2: einen Längsschnitt durch das Wegeventil mit dem Steuerkolben in der Mittelstellung und
- Figur 3: einen Längsschnitt durch das Wegeventil mit dem Steuerkolben nach einer Verschiebung im Sinne eines Ablaufs von Druckmittel aus dem hydraulischen Verbraucher.

Nach Figur 1 können von einer Verstellpumpe 10 über einen Wegeventilblock 11 mehrere hydraulische Verbraucher mit Druckmittel, üblicherweise Mineralöl, versorgt werden. Im Schaltbild explizit dargestellt ist lediglich ein einfachwirkender Hydrozylinder 12 und eine Wegeventilscheibe 13, mit der die Druckmittelwege zwischen dem Hydrozylinder, der Verstellpumpe und einem Tank 14 steuerbar sind. Die Verstellpumpe ist strombedarfsgesteuert und weist einen Load-Sensing-Regler 15 auf, dem über einen Anschluß LS eines Eingangselements 16 der Wegeventilblocks 11 der höchste Lastdruck aller gleichzeitig angesteuerter hydraulischer Verbraucher gemeldet wird. Die Verstellpumpe saugt Druckmittel aus dem Tank 14 an und gibt es in eine zu einem Pumpenanschluß P des Eingangselements führende Druckleitung 17 ab. Sie fördert dabei jeweils soviel Druckmittel, daß in der Druckleitung 17 ein um das Pumpen-Δp, das üblicherweise auf einen Wert zwischen zehn und zwanzig bar eingestellt ist, über dem höchsten Lastdruck liegender Pumpendruck erzeugt wird.

Die Wegeventilscheibe 13 umfaßt ein proportional verstellbares Wegeventil 20 und eine einer Zumeßblende 21 des Wegeventils vorgeschaltete Druckwaage 22, die mit ihrem Eingang mit dem Pumpenanschluß P verbunden ist. Mit dem Wegeventil und der Druckwaage kann der Hydrozylinder für das Ausfahren der Kolbenstange lastdruckunabhängig betätigt werden. Für die Wegefunktionen und die Funktion der Zumeßblende geht durch ein Ventilgehäuse 30 eine Kolbenbohrung 31 hindurch, in der ein Steuerkolben 32 axial bewegbar ist. Die Länge des Steuerkolbens 32 stimmt mit der Länge der Kolbenbohrung 31 von der einen Stirnseite 33 bis zur anderen Stirnseite 34 des Ventilgehäuses 30 überein. Die Kolbenbohrung 31 ist von fünf axial voneinander beabstandeten Steuerkammern umgeben. Drei davon dienen dem Zufluß von Druckmittel zu und dem Abfluß von Druckmittel aus dem Hydrozylinder 12. Die fluidischen Verbindungen unter den drei Steuerkammern werden von dem Steuerkolben 32 gesteuert. Es sind jedoch fünf Steuerkammern vorhanden, weil ein auch für die Steuerung von doppeltwirkenden hydraulischen Verbrauchern gegossenes Ventilgehäuse verwendet wird. Die mittlere Steuerkammer 35 der fünf Steuerkammern ist die Zulaufkammer. Dieser strömt Druckmittel über einen Kanal 36 von der auch in Figur 2 nur schaltbildmäßig dargestellten Druckwaage 22 her zu. Beidseits der Zulaufkammer befindet sich jeweils eine Verbraucherkammer 38 bzw. 39, von denen jede mit einer am Ende eines Verbraucherkanals 40 bzw. 41 befindlichen Verbraucheranschlußgewindebohrung 42 bzw. 43 der Ventilscheibe verbunden ist. Die beiden Verbraucherkanäle 40 und 41 verlaufen im wesentlichen parallel zueinander und senkrecht zur Kolbenbohrung 31. Auf jede Verbraucherkammer 38 bzw. 39 folgt noch eine Ablaufkammer 44 bzw. 45, die zu einem von zwei durch das Ventilgehäuse 30 hindurchgehenden Tankkanälen 46 offen ist.

Der Steuerkolben 32 nimmt aufgrund von zwei Zentrierfedern 47, die in an den Stirnseiten 33 und 34 des Ventilgehäuses 30 befestigten und die Kolbenbohrung 31 nach außen verschließenden Deckeln 48 untergebracht sind, eine Mittelstellung ein, aus der er in eine erste Richtung und eine dazu entgegengesetzte zweite Richtung stetig verstellt werden kann. Bei maximalem Hub schlägt er jeweils an einem verstellbaren als Hubbegrenzer ausgeführten Anschlag 49 an. Der Steuerkolben 32 besitzt einen Kolbenhals 57, der in der Mittelstellung zur Zulaufkammer 35 zentriert ist. Die beiden Kolbenbunde 58 und 59 beidseits des Kolbenhalses 57 sind so lang, daß sich in der Mittelstellung des Steuerkolbens ihre eine Stirnseite in einem Abstand von der Zulaufkammer 35 und ihre andere Stirnseite in der Ablaufkammer 44 bzw. 45 befindet. Der Kolbenbund 58 hat Steuernuten 60, die an der der Zulaufkammer 35 zugekehrten Stirnseite axial offen sind, und Steuernuten 61, die an der der Ablaufkammer 44 zugekehrten Stirnseite axial offen sind. In der Mittelstellung des Steuerkolbens 32 sind die Steuernuten 60 und 61 von dem zwischen den Steuerkammern 35 und 44 befindlichen Gehäusesteg überdeckt, so daß über die Steuernuten keine offene fluidische Verbindung zwischen einzelnen Steuerkammern besteht. Der Kolbenbund 59 besitzt keine Steuernuten und trennt die Verbraucherkammer 39 in jeder Stellung des Steuerkolbens sowohl von der Zulaufkammer 35 als auch von der Ablaufkammer 45. Auf den Kolbenbund 59 folgt nach einem kurzen weiteren Hals ein weiterer Kolbenbund, der den Federraum in dem einen Deckel 48 gegen die Ablaufkammer 45 abdichtet.

Der Abstand zwischen der Ablaufkammer 44 und der Stirnseite 33 des Ventilgehäuses 30 ist größer als der Abstand zwischen der Ablaufkammer 45 und der Stirnseite 34. Zwischen der Ablaufkammer 44 und der Stirnseite 33 befinden sich in der Kolbenbohrung 31 drei axial voneinander beabstandete Kammern 63, 64 und 65, wobei die mittlere dieser drei Kammern als Lastmeldekammer 64 bezeichnet sei. Die Kammer 65 ist vorliegend ohne jede Funktion. In der in der Figur 2 gezeigten Mittelstellung des Steuerkolbens 32 reicht ein Kolbenabschnitt 67 von der Stirnseite 33 des Ventilgehäuses 30 aus bis in den Bereich des Gehäusesteges zwischen der Kammer 63 und der Ablaufkammer 44. In diesen Kolbenabschnitt ist eine flache Ringnut 69 eingedreht, über die in der gezeigten Mittelstellung des Steuerkolbens 32 die Lastmeldekammer 64 mit der Kammer 63 verbunden ist. Außerdem besitzt der Kolbenabschnitt 67 an einer der Ablaufkammer 44 zugekehrten Außenkante eines Kolbenbundes 71, der sich zwischen der Ringnut 69 und einem Kolbenhals im Bereich der Ablaufkammer 44 befindet, eine Einkerbung 70, die die wirksame Breite des Kolbenbundes 71 kleiner als die Breite der Kammer 63 macht und durch die die Kammer 63 und die Ablaufkammer 44 mit einem kleinen Öffnungsquerschnitt zueinander offen sind, wenn sich der Steuerkolben 32 in seiner Mittelstellung befindet. Erst nach einem bestimmten Weg des Steuerkolbens aus seiner Mittelstellung heraus in die zweite Richtung wird diese fluidische Verbindung zwischen der Ablaufkammer 44 und der Kammer 63 und damit der Kammer 64 verschlossen. Auch bei einer Verstellung des Steuerkolbens 32 aus der Mittelstellung in die erste Richtung wird erst nach einem bestimmten Hub die fluidische Verbindung zwischen der Kammer 64 über die Kammer 63 zur Ablaufkammer 44 unterbrochen, indem der Kolbenbund 71 in den Bereich des Gehäusesteges zwischen den beiden Kammern 63 und 64 gelangt. Die Ringnut 69 ist nur so breit, daß sie nach einem kurzen Anfangshub des Steuerkolbens 32 in die zweite Richtung aus dem Bereich der Lastmeldekammer 64 herauskommt und von dieser getrennt ist. Bei einer Bewegung des Steuerkolbens aus der Mittelstellung in die erste Richtung bleibt die fluidische Verbindung zwischen der Ringnut 69 und der Lastmeldekammer 64 über den gesamten Hub des Steuerkolbens erhalten.

Durch den gesamten Steuerkolben 32 hindurch verläuft eine Axialbohrung 74, die von zwei Querbohrungen 75 und 76 gekreuzt wird, von denen sich die Querbohrung 75 im Kolbenbund 58 und die Querbohrung 76 im Kolbenbund 59 des Steuerkolbens 32 jeweils an einer solchen Stelle befindet, daß sie in der Mittelstellung des Steuerkolbens von der Wand der Kolbenbohrung 31 überdeckt ist. Bei einer Bewegung des Steuerkolbens 32 aus der Mittelstellung heraus in die erste Richtung wird die Querbohrung 75 zur Verbraucherkammer 38 hin und bei einer Bewegung des Steuerkolbens in die zweite Richtung die Querbohrung 76 zur Verbraucherkammer 39 hin offen. Über eine weitere Querbohrung 77, die im Bereich der Ringnut 69 bis zur Axialbohrung 74 in den Steuerkolben 32 eingebracht ist, ist die Axialbohrung zur Ringnut 69 offen.

Die Druckwaage 22 besitzt einen Regelkolben 23, der in nicht näher dargestellter Weise in eine zur Kolbenbohrung 31 parallel verlaufende und von der Stirnseite 34 in das Ventilgehäuse 30 eingebrachte Sackbohrung eingesetzt ist. Der Ausgang der Druckwaage ist über den Kanal 36 mit der Zulaufkammer 35 der Kolbenbohrung 31 verbunden. Der Regelkolben 23 wird im Sinne einer Vergrößerung des Durchflußquerschnitts der Druckwaage von dem in der Lastmeldekammer 64 herrschenden Druck, der bei einer Verschiebung des Steuerkolbens in die erste Richtung gleich dem Lastdruck des Hydrozylinders 12 ist, und von einer Druckfeder 78 beaufschlagt, deren Druckäquivalent im Bereich zwischen 10 und 20 bar liegt. Im Sinne einer Verkleinerung des Durchflußquerschnitts wird der Regelkolben vom Druck in der Zulaufkammer 35 der Kolbenbohrung 31 beaufschlagt.

Zu beiden Enden des Steuerkolbens 32 hin ist die Axialbohrung 74 in einer Stufe erweitert. In die jeweilige Erweiterung ist eine Buchse 79 bzw. 80 eingeschraubt, in der ein Meßkolben 81 bzw. 82 in der Achse des Steuerkolbens beweglich geführt ist. Der Führungsdurchmesser der Meßkolben beträgt etwa ein Siebtel des Durchmessers des Steuerkolbens, der die Fläche bestimmt, an der ein Steuerdruck auf den Steuerkolben wirkt. Mit ihrem äußeren Ende können sich die Meßkolben an den Hubbegrenzem 49 abstützen. An seinem Ende im Innern des Steuerkolbens 32 hat jeder Meßkolben 81, 82 einen Kopf, durch den er unverlierbar in der eingeschraubten Buchse gehalten ist und der den Meßkolben in der Mittelstellung des Steuerkolbens und bei dessen Bewegung in die eine Richtung im Abstand zu dem jeweiligen Hubbegrenzer hält.

Wie schon erwähnt, sind in der Mittelstellung des Steuerkolbens 32 die Steuernuten 60 und 61 an dem Kolbenbund 58 überdeckt, so daß über sie keine fluidische Verbindung zwischen den Steuerkammern besteht. Wird der Steuerkolben 32 durch Beaufschlagung des Federraums in einem Deckel 48 mit einem Steuerdruck aus seiner Mittelstellung weit genug in die erste Richtung verschoben, so wird zunächst nach kurzem Anfangshub die Querbohrung 75 zur Verbraucherkammer 38 geöffnet und dann über die Steuernuten 60 am Kolbenbund 58 ein Durchflußquerschnitt zwischen der Zulaufkammer 35 und der Verbraucherkammer 38 aufgemacht, wobei sich der Durchflußquerschnitt mit zunehmendem Hub des Steuerkolbens vergrößert. Dem Hydrozylinder 12 fließt über den Verbraucherkanal 40 und den Anschluß 42 des Ventilgehäuses 30 Druckmittel zu. Der Lastdruck des Hydrozylinders 12 steht über die Querbohrung 75, über die Axialbohrung 74 und über die Querbohrung 77 in der Lastmeldekammer 64 und damit an der einen Seite der Druckwaage 22 an und wird außerdem, sofern er der höchste Lastdruck ist, über ein aus Figur 1 ersichtliches Wechselventil 83 an den Pumpenregler 15 gemeldet. Durch den Durchflußquerschnitt an den Steuernuten 60 des Kolbenbunds 58 ist die Zumeßblende 21 aus Figur 1 realisiert, über die eine Druckdifferenz abfällt, die durch die Druckwaage 22 konstant gehalten wird und die dem Druckäquivalent der Druckfeder 78 entspricht. Die dem hydraulischen Verbraucher zufließende Druckmittelmenge wird somit nur noch vom Durchflußquerschnitt der Zumeßblende bestimmt.

Allerdings wird dieser Durchflußquerschnitt für das dem hydraulischen Verbraucher zufließende Druckmittel auch vom Lastdruck des hydraulischen Verbrauchers beeinflußt. Der Lastdruck beaufschlagt nämlich die beiden Meßkolben 81 und 82, von denen sich nach einer Verschiebung des Steuerkolbens 32 in die erste Richtung über einen Anfangshub hinaus der Meßkolben 81 am entsprechenden Hubbegrenzer 49 abstützt, während der Meßkolben 82 mit seinem Kopf an der Buchse 79 anliegt. Der Lastdruck erzeugt deshalb am Steuerkolben 32 eine in die zweite Richtung und damit gegen die durch den Steuerdruck erzeugte Ansteuerkraft gerichtete Kraft. Die Fläche, an der der Steuerdruck wirkt ist dabei etwa vierzig mal so groß wie die Fläche, an der der Lastdruck angreift. Die vom Lastdruck erzeugte Kraft ist um so größer, je höher der Lastdruck ist, so daß sich bei einem bestimmten Steuerdruck eine vom Lastdruck abhängige Stellung des Steuerkolbens 32 ergibt. Der Abstand dieser Stellung von der Mittelstellung und damit die Zumeßblende ist um so kleiner, je höher der Lastdruck ist.

Zur Verschiebung des Steuerkolbens 32 aus seiner Mittelstellung wird ein Federraum in einem der beiden Deckel 48 mit einem Steuerdruck beaufschlagt. Dazu dienen zwei elektromagnetisch betätigbare Pilotventile 84 und 85, die in nicht näher dargestellter Weise an der Ventilscheibe 13 sitzen und die als proportional verstellbare Druckreduzierventile ausgebildet sind. Auf einen maximalen Steuerdruck von z.B. 30 bar begrenzt, wird den beiden Pilotventilen 84 und 85 Steueröl über einen Kanal 86 in der Ventilscheibe 13 zugeführt, während Steueröl über einen Kanal 87 abfließen kann.

Um Druckmittel aus dem einfachwirkenden Hydrozylinder 12 zum Tank abfließen zu lassen, wird der Steuerkolben 32 durch Druckbeaufschlagung an seiner anderen Stirnseite in die zweite Richtung verstellt und dadurch über die Steuernuten 61 am Kolbenbund 58 ein Durchflußquerschnitt zwischen der Verbraucherkammer 38 und der Ablaufkammer 44 geöffnet. Bei Vorgabe eines bestimmten Steuerdrucks, mit dem der Steuerkolben beaufschlagt wird, soll die Senkgeschwindigkeit des hydraulischen Verbrauchers mit zunehmendem Lastdruck weniger ansteigen als es bei konstantem Durchflußquerschnitt durch die Zunahme der Druckdifferenz über den Durchflußquerschnitt bedingt wäre. Zu diesem Zweck sind die beiden Verbraucherkanäle 40 und 41 und damit die beiden Verbraucherkammern 38 und 39 über eine Bohrung 90 fluidisch miteinander verbunden, die parallel zu der Ventilbohrung 31 verläuft und die durch eine Stufenbohrung 91 des Ventilgehäuses 30 in dieses eingebracht werden kann, die der Aufnahme eines zwischen dem Verbraucherkanal 40 und einem Tankkanal 46 angeordneten Sekundärdruckbegrenzungs- und Nachsaugventils 92 dient bzw., da der hydraulische Verbraucher einfachwirkend ist, durch einen Stopfen 93 verschlossen ist. Da nur Steueröl durch die Verbindungsbohrung 90 fließt, kann deren Durchmesser klein sein. An sich kann der Fluidpfad zur Anbindung der Verbraucherkammer 39 an den Druckmittelweg zwischen der Verbraucherkammer 38 und dem hydraulischen Verbraucher auch außerhalb des Ventilgehäuses 30 liegen und über den Anschluß 43 führen. Die Verbindung innerhalb des Ventilgehäuses erscheint jedoch wesentlich einfacher. Der Anschluß 43 ist dann durch einen Stopfen 94 verschlossen.

Bei einer Verstellung des Steuerkolbens 32 in die zweite Richtung wird nach einem kurzen Anfangshub die Querbohrung 76 zu der Verbraucherkammer 39 geöffnet, in der wegen der Verbindungsbohrung 91 der Lastdruck des Hydrozylinders 12 ansteht. Der Lastdruck wirkt sodann auch in der Axialbohrung 74 und beaufschlagt die beiden Meßkolben 81 und 82, von denen sich der Meßkolben 82 am Hubbegrenzer 49 und der Meßkolben 81 mit seinem Kopf am Steuerkolben 32 abstützt. Der Lastdruck erzeugt somit eine der Ansteuerkraft entgegengerichtete Kompensationskraft am Steuerkolben. Erst wenn die Ansteuerkraft die Summe aus Kompensationskraft und Federkraft übersteigt, bewegt sich der Steuerkolben über den Anfangshub hinaus. Jetzt erst, also nach Öffnung der Querbohrung 76, öffnen die Steuernuten 61 einen Durchflußquerschnitt zwischen den beiden Steuerkammern 38 und 44. Letztendlich nimmt der Steuerkolben eine Stellung ein, in der zwischen der Ansteuerkraft einerseits und der Summe aus der Kompensationskraft und der Kraft der einen Zentrierfeder 47 ein Gleichgewicht herrscht. Der Steuerkolben ist weniger weit aus der Mittelstellung verschoben als bei einem Ventil ohne Kompensationskraft, in der der Steuerkolben bei einem vorgegebenen Steuerdruck jeweils eine solche Stellung einnimmt, in der die Ansteuerkraft gleich der Federkraft ist. Entsprechend ist der Durchflußquerschnitt zwischen der Verbraucherkammer 38 und der Ablaufkammer 44 über die Steuernuten 61 kleiner. Durch entsprechende Formgebung der Steuernuten kann erreicht werden, daß bei vorgegebenem Steuerdruck und zunehmendem Lastdruck die Zunahme der Druckdifferenz über den Durchflußquerschnitt durch eine Verringerung des Durchflußquerschnitts weitgehend ausgeglichen wird.

Anstelle einer hydraulischen Betätigung des Steuerkolbens ist das Vorsehen eines oder mehrerer Meßkolben grundsätzlich auch bei einer direkten Betätigung durch Proportionalmagnete möglich.

## Patentansprüche

1. Hydraulische Steueranordnung zur Steuerung eines einfachwirkenden hydraulischen Verbrauchers, insbesondere eines einfachwirkenden Hydrozylinders (12), hinsichtlich Richtung und Geschwindigkeit
mit einem Wegeventil (20), das aufweist ein Ventilgehäuse (30) und darin eine Kolbenbohrung (31) mit einer mittleren Zulaufkammer (35), der Druckmittel von einer Druckmittelquelle (10) zuführbar ist, mit zwei dazu benachbarten Verbraucherkammern (38, 39) und mit einer Ablaufkammer (44), über die Druckmittel zu einem Tank (14) abführbar ist,
in der Kolbenbohrung (31) einen Steuerkolben (32), der durch eine willkürlich vorgegebene Ansteuerkraft von einer Mittelstellung aus axial in eine erste und in eine dazu entgegengesetzte zweite Richtung verschiebbar ist und der erste Steuernuten (60) zum Aufsteuem einer Verbindung zwischen der Zulaufkammer (35) und einer ersten Verbraucherkammer (38) bei einer Verschiebung aus der Mittelstellung in eine erste Richtung und zweite Steuernuten (61) zum Aufsteuem der Verbindung zwischen der ersten Verbraucherkammer (38) und der Ablaufkammer (44) bei einer Verschiebung aus der Mittelstellung in die zweite Richtung hat, und einen mit dem Steuerkolben (32) derart zusammenwirkenden Meßkolben (82),
daß durch eine Druckbeaufschlagung des Meßkolbens (82) und bei einer Verschiebung des Steuerkolbens (32) in die zweite Richtung eine der Ansteuerkraft entgegengerichtete Kompensationskraft auf den Steuerkolben (32) ausübbar ist, **dadurch gekennzeichnet, daß** der Meßkolben (82) bei einer Verschiebung des Steuerkolbens (32) in die zweite Richtung von dem in der ersten Verbraucherkammer (38) herrschenden Druck beaufschlagbar ist.

2. Hydraulische Steueranordnung nach Anspruch 1, **dadurch gekennzeichnet, daß** ein an eine Meßfläche des Meßkolbens (82) angrenzender Druckraum (74) fluidisch mit der zweiten Verbraucherkammer (39) verbindbar ist und diese fluidisch dauernd mit der ersten Verbraucherkammer (38) verbunden ist.

3. Hydraulische Steueranordnung nach Anspruch 2, **dadurch gekennzeichnet, daß** die fluidische Verbindung zwischen der ersten Verbraucherkammer (38) und der zweiten Verbraucherkammer (39) ganz innerhalb des Ventilgehäuses (30) besteht.

4. Hydraulische Steueranordnung nach Anspruch 3, **dadurch gekennzeichnet, daß** innerhalb des Ventilgehäuses (30) zwei von den beiden Verbraucherkammern (38, 39) ausgehende Verbraucherkanäle (40, 41) im wesentlichen senkrecht zur Kolbenbohrung (31) und parallel zueinander zu zwei Anschlußbereichen (42, 43) des Ventilgehäuses (30) verlaufen und daß die Verbraucherkanäle (40, 41) durch einen im wesentlichen parallel zur Kolbenbohrung (31) verlaufenden Verbindungskanal (90) miteinander verbunden sind.

5. Hydraulische Steueranordnung nach Anspruch 3 oder 4, **dadurch gekennzeichnet, daß** das Ventilgehäuse (30) eine Aufnahme (91) für ein Sekundärdruckbegrenzungsventil (92) aufweist und daß der Verbindungskanal (90) durch die Aufnahme (91) hindurch für ein Bohrwerkzeug zugänglich ist.

6. Hydraulische Steueranordnung nach einem vorhergehenden Anspruch, **dadurch gekennzeichnet, daß** in dem Steuerkolben (32) eine der Meldung des Lastdruckes des hydraulischen Verbrauchers (12) dienende Axialbohrung (74) verläuft, die bei einer Verschiebung des Steuerkolbens (32) in die erste Richtung über eine erste Querbohrung (75) zu der ersten Verbraucherkammer (38) und bei einer Verschiebung des Steuerkolbens (32) in die zweite Richtung über eine zweite Querbohrung (76) zu der zweiten Verbraucherkammer (39) geöffnet wird, daß bei einer Verschiebung des Steuerkolbens (32) in die erste Richtung der Druck aus der Axialbohrung (74) über eine dritte Querbohrung (77) in eine Lastmeldekammer (64) gebbar ist und daß der Meßkolben (82) in dem Steuerkolben (32) geführt ist und im Innern des Steuerkolbens (32) dem in der Axialbohrung (74) anstehenden Druck ausgesetzt und außen an einem Anschlag (49) des Ventilgehäuses (30) abstützbar ist.

7. Hydraulische Steueranordnung nach Anspruch 6, **dadurch gekennzeichnet, daß** bei einer Verschiebung des Steuerkolbens (32) in die zweite Richtung die Axialbohrung (74) von der Lastmeldekammer (64) trennbar ist.

8. Hydraulische Steueranordnung nach Anspruch 7, **dadurch gekennzeichnet, daß** der Steuerkolben (32) im Bereich der ersten Verbraucherkammer (38) einen ersten Kolbenbund (58) mit ersten Steuernuten (60) und zweiten Steuernuten (61), an den ersten Kolbenbund (58) anschließend im Bereich der Ablaufkammer (44) eine erste Ringnut, daran anschließend einen weiteren Kolbenbund (71) und daran anschließend eine weitere Ringnut (69) aufweist, in die die dritte Querbohrung (77) mündet, daß, von der Ablaufkammer (44) durch einen Gehäusesteg getrennt, um die Kolbenbohrung (31) ein Ringraum (63) umläuft, dessen Breite größer als die wirksame Breite des weiteren Kolbenbundes (71) ist und dem nach einem weiteren Gehäusesteg die Lastmeldekammer (64) folgt, daß der weitere Kolbenbund (71) und der Ringraum (63) derart zueinander liegen, daß die weitere Ringnut (69) in der Mittelstellung des Steuerkolbens (32) über den Ringraum (63) zur Ablaufkammer (44) offen und nach einem kurzen Weg des Steuerkolbens (32) aus der Mittelstellung heraus durch den weiteren Kolbenbund (71) von der Ablaufkammer (44) getrennt ist, und daß die Breite der weiteren Ringnut (69) nur so groß ist, daß bei einer Verschiebung des Steuerkolbens (32) in die zweite Richtung die weitere Ringnut (69) durch den weiteren Gehäusesteg von der Lastmeldekammer (64) getrennt wird.

9. Wegeventil (20), das aufweist ein Ventilgehäuse (30) und darin eine Kolbenbohrung (31) mit einer mittleren Zulaufkammer (35), der Druckmittel von einer Druckmittelquelle (10) zuführbar ist, mit zwei dazu benachbarten Verbraucherkammern (38, 39) und mit einer Ablaufkammer (44), über die Druckmittel zu einem Tank (14) abführbar ist,
in der Kolbenbohrung (31) einen Steuerkolben (32), der durch eine willkürlich vorgegebene Ansteuerkraft von einer Mittelstellung aus axial in eine erste und in eine dazu entgegengesetzte zweite Richtung verschiebbar ist und der erste Steuernuten (60) zum Aufsteuem einer Verbindung zwischen der Zulaufkammer (35) und einer ersten Verbraucherkammer (38) bei einer Verschiebung aus der Mittelstellung in eine erste Richtung und zweite Steuernuten (61) zum Aufsteuem der Verbindung zwischen der ersten Verbraucherkammer (38) und der Ablaufkammer (44) bei einer Verschiebung aus der Mittelstellung in die zweite Richtung hat, und einen mit dem Steuerkolben (32) derart zusammenwirkenden Meßkolben (82), daß durch eine Druckbeaufschlagung des Meßkolbens (82) und bei einer Verschiebung des Steuerkolbens (32) in die zweite Richtung eine der Ansteuerkraft entgegengerichtete Kompensationskraft auf den Steuerkolben (32) ausübbar ist, **dadurch gekennzeichnet, daß** der Meßkolben (82) bei einer Verschiebung des Steuerkolbens (32) in die zweite Richtung von dem in der ersten Verbraucherkammer (38) herrschenden Druck beaufschlagbar ist,
daß ein an eine Meßfläche des Meßkolbens (82) angrenzender Druckraum (74) fluidisch mit der zweiten Verbraucherkammer (39) verbindbar ist und diese fluidisch dauernd mit der ersten Verbraucherkammer (38) verbunden ist, und
daß die fluidische Verbindung zwischen der ersten Verbraucherkammer (38) und der zweiten Verbraucherkammer (39) ganz innerhalb des Ventilgehäuses (30) besteht.

## Claims

1. A hydraulic control arrangement for control of the direction and speed of a single-acting hydraulic consumer, in particular a single-acting hydraulic cylinder (12),
with a directional control valve (20) having a valve housing (30) and a spool bore (31) therein with a middle inlet chamber (35) to which pressure fluid can be conducted from a pressure fluid source (10), with two consumer chambers (38, 39) adjacent to the middle inlet chamber (35), and with an outlet chamber (44) via which pressure fluid can be exhausted to a tank (14),
a control spool (32) which is situated in the spool bore (31) and which can be displaced axially, by means of an arbitrarily preselected driving force, out of a middle position in a first direction and in an opposed second direction and has first control grooves (60) for controlling the opening of a connection between the inlet chamber (35) and a first consumer chamber (38) during a displacement out of the middle position in a first direction and second control grooves (61) for controlling the opening of the connection between the first consumer chamber (38) and the outlet chamber (44) during a displacement from the middle position in the second direction, and
a metering piston (82) interacting in such a way with the control spool (32) that when pressure is applied to the metering piston (82) and the control spool (32) is displaced in the second direction, a compensating force acting in the opposite direction to the control force can be exerted on the control spool (32), **characterized by the fact that** the metering piston (82) can be acted upon by the pressure prevailing in the first consumer chamber (38) when the control spool (32) is displaced in the second direction.

2. A hydraulic control arrangement according to claim 1, **characterized by** the fact that a pressure space adjoining the metering surface of the metering piston (82) can be fluidically connected to the second consumer chamber (39) and that the latter is continuously connected fluidically with the first consumer chamber (38).

3. A hydraulic control arrangement according to claim 2, **characterized by** the fact that the fluidic connection between the first consumer chamber (38) and the second consumer chamber (39) is located entirely within the valve housing (30).

4. A hydraulic control arrangement according to claim 3, **characterized by** the fact that, within the valve housing (30), two consumer ducts (40, 41) emanating from the two consumer chambers (38, 39) and running essentially perpendicularly to the spool bore (31) and parallel to each other extend up to two connection regions (42, 43) of the valve housing (30) and that the consumer ducts (40, 41) are connected to each other by means of a connecting duct (90) running essentially parallel to the spool bore (31).

5. A hydraulic control arrangement according to claim 3 or 4, **characterized in that** the valve housing (30) has a cavity (91) for a secondary pressure limiting valve (92) and that the connecting duct (90) is accessible to a drilling tool through the cavity (91).

6. A hydraulic control arrangement according to any of the preceding claims, **characterized by** the fact that, running within the control spool (32) is an axial bore (74) serving to sense the load pressure of the hydraulic consumer (12), said axial bore (74) being opened via a first cross-bore (75) to the first consumer chamber (38) when the control spool (32) is displaced in the first direction and being opened via a second cross bore (76) to the second consumer chamber (39) when the control spool (32) is displaced in the second direction, that when the control spool (32) is displaced in the first direction the pressure from the axial bore (74) may be transmitted via a third cross-bore (77) into a load sensing chamber (64) and that the metering piston (82) is guided in the control spool (32) and is exposed inside the control spool (32) to the pressure prevailing in the axial bore (74) and can be supported at its outer end on an abutment (49) of the valve housing (30).

7. A hydraulic control spool according to claim 6, **characterized by** the fact that, when the control spool (32) is displaced in the second direction, the axial bore (74) can be blocked off from the load sensing chamber (64).

8. A hydraulic control arrangement according to claim 7, **characterized by** the fact that the control spool (32) has in the region of the first consumer chamber (38) a first spool collar (58) with first control grooves (60) and second control grooves (61), followed, in the region of the outlet chamber (44), by a first annular groove, followed by a further spool collar (71), which is in turn followed by a further annular groove (69) into which the third cross-bore (77) opens, that, separated from the outlet chamber (44) by a housing web, there extends around the spool bore (31) an annular space (63), the width of which is larger than the effective width of the further spool collar (71) and which is followed, after a further housing web, by the load sensing chamber (64), that the further spool collar (71) and the annular space (63) are situated in such a manner relative to each other that the further annular groove (69) is open to the outlet chamber (44) via a the annular space (63) when the control spool (32) is in the middle position and is separated from the outlet chamber (44) by the further spool collar (71) when the control spool (32) has moved a short distance away from the middle position, and that the width of the further annular groove (69) is only as great as necessary to ensure that the further annular groove (69) is blocked off from the load sensing chamber (64) by the further housing web when the control spool (32) is displaced in the second direction.

9. A directional control valve (20) having a valve housing (30) and a spool bore (31) therein with a middle inlet chamber (35) to which pressure fluid can be conducted from a pressure fluid source (10), with two consumer chambers (38, 39) adjacent to the middle inlet chamber (35), and with an outlet chamber (44) via which pressure fluid can be exhausted to a tank (14), a control spool (32) which is situated in the spool bore (31) and which can be displaced axially, by means of an arbitrarily preselected driving force, out of a middle position in a first direction and in an opposed second direction and has first control grooves (60) for controlling the opening of a connection between the inlet chamber (35) and a first consumer chamber (38) during a displacement out of the middle position in a first direction and second control grooves (61) for controlling the opening of the connection between the first consumer chamber (38) and the outlet chamber (44) during a displacement from the middle position in the second direction, and
a metering piston (82) interacting in such a way with the control spool (32) that when pressure is applied to the metering piston (82) and the control spool (32) is displaced in the second direction, a compensating force acting in the opposite direction to the control force can be exerted on the control spool (32), **characterized by the fact that** the metering piston (82) can be acted upon by the pressure prevailing in the first consumer chamber (38) when the control spool (32) is displaced in the second direction,
that a pressure chamber (74) adjoining a metering surface of the metering piston (82) can be connected with the second consumer chamber (39) and the latter is continuously connected fluidically with the first consumer chamber (38), and that the fluidic connection between the first consumer chamber (38) and the second consumer chamber (39) is located entirely within the valve housing (30).

## Revendications

1. Un dispositif de commande hydraulique pour la commande d'un récepteur hydraulique à simple effet, en particulier d'un vérin (12) hydraulique à simple effet, en termes de sens et de vitesse,
doté d'un distributeur (20) présentant un corps (30) de valve et dans celui-ci un alésage (31) de tiroir doté d'une chambre (35) d'alimentation médiane, qui peut être alimentée en fluide de pression à partir d'une source (10) de fluide de pression, doté de deux chambres (38, 39) de récepteur avoisinantes et d'une chambre (44) d'évacuation, qui permet d'évacuer du fluide de pression vers un réservoir (14),
présentant un tiroir (32) de commande, qui est disposé dans l'alésage (31) de tiroir, qui peut coulisser dans la direction axiale, hors d'une position médiane, dans un premier sens et dans un second sens opposé au premier sous l'effet d'une force de commande, donnée par une consigne pouvant varier, et qui présente de premières rainures (60) de commande commandant l'ouverture d'une connexion entre la chambre (35) d'alimentation et une première chambre (38) de récepteur, lors d'un déplacement hors de la position médiane dans un premier sens, et de secondes rainures (61) de commande commandant l'ouverture de la connexion entre la première chambre (38) de récepteur et la chambre (44) d'évacuation, lors d'un déplacement hors de la position médiane dans le second sens, et
présentant un tiroir (82) de mesure agissant de concert avec le tiroir (32) de commande de façon telle que, dans le sens opposé à la force de commande et lors d'un déplacement du tiroir (32) de commande dans le second sens, une force de compensation peut être exercée sur le tiroir (32) de commande en appliquant une pression sur le tiroir (82) de mesure,
**caractérisé en ce que** le tiroir (82) de mesure puisse être soumis à la pression régnant dans la première chambre (38) de récepteur lors d'un déplacement du tiroir (32) de commande dans le second sens.

2. Un dispositif de commande hydraulique selon la revendication n° 1, **caractérisé en ce qu'**une chambre (74) de pression limitrophe à une surface de mesure du tiroir (82) de mesure puisse être raccordée par voie fluide à la seconde chambre (39) de récepteur et cette dernière soit constamment raccordée par voie fluide à la première chambre (38) de récepteur.

3. Un dispositif de commande hydraulique selon la revendication n° 2, **caractérisé en ce que** la connexion par voie fluide entre la première chambre (38) de récepteur et la seconde chambre (39) de récepteur soit établie entièrement à l'intérieur du corps (30) de valve.

4. Un dispositif de commande hydraulique selon la revendication n° 3, **caractérisé en ce qu'**à l'intérieur du corps (30) de valve, deux canaux (40, 41) de récepteur partant des deux chambres (38, 39) de récepteur soient orientés essentiellement dans la direction perpendiculaire à l'alésage (31) de tiroir et l'un parallèle à l'autre jusqu'à deux zones (42, 43) de raccordement du corps (30) de valve et que les canaux (40, 41) de récepteur soient raccordés l'un à l'autre par un canal (90) de raccordement orienté essentiellement dans une direction parallèle à l'alésage (31) de tiroir.

5. Un dispositif de commande hydraulique selon la revendication n° 3 ou n° 4, **caractérisé en ce que** le corps (30) de valve présente un évidement (91) pour un limiteur (92) de pression secondaire et que le canal (90) de raccordement soit accessible à un outil de forage en passant au travers de l'évidement (91).

6. Un dispositif de commande hydraulique selon une revendication précédente, **caractérisé en ce que** dans le tiroir (32) de commande soit disposé un alésage (74) axial, servant à la signalisation de la pression en charge du récepteur (12) hydraulique, qui lors d'un déplacement du tiroir (32) de commande dans le premier sens est ouvert sur la première chambre (38) de récepteur par un premier alésage (75) transversal et qui lors d'un déplacement du tiroir (32) de commande dans le second sens est ouvert sur la seconde chambre (39) de récepteur par un deuxième alésage (76) transversal, que la pression de l'alésage (74) axial puisse être transmise à une chambre (64) de signalisation de charge par un troisième alésage (77) transversal lors d'un déplacement du tiroir (32) de commande dans le premier sens et que le tiroir (82) de mesure soit guidé à l'intérieur du tiroir (32) de commande et soit soumis, à l'intérieur du tiroir (32) de commande, à la pression régnant dans l'alésage (74) axial et puisse s'appuyer, à l'extérieur, contre une butée (49) du corps (30) de valve.

7. Un dispositif de commande hydraulique selon la revendication n° 6, **caractérisé en ce que** l'alésage (74) axial puisse être isolé de la chambre (64) de signalisation de charge, lors d'un déplacement du tiroir (32) de commande dans le second sens.

8. Un dispositif de commande hydraulique selon la revendication n° 7, **caractérisé en ce que le** tiroir (32) de commande présente un premier épaulement (58) de tiroir, doté de premières rainures (60) de commande et de secondes rainures (61) de commande et situé dans la zone de la première chambre (38) de récepteur, une première rainure annulaire, succédant au premier épaulement (58) de tiroir et située dans la zone de la chambre (44) d'évacuation, un épaulement (71) de tiroir supplémentaire, succédant à celle-ci, et une rainure (69) annulaire supplémentaire, succédant à celui-ci et où débouche le troisième alésage (77) transversal, qu'une chambre (63) annulaire, isolée de la chambre (44) d'évacuation par une entretoise de corps, fasse le tour de l'alésage (31) de tiroir, présente une largeur supérieure à la largeur efficace de l'épaulement (71) de tiroir supplémentaire et soit suivie, après une autre entretoise de corps, par la chambre (64) de signalisation de charge, que l'épaulement (71) de tiroir supplémentaire et la chambre (63) annulaire soient disposés l'un par rapport à l'autre de façon telle, que la rainure (69) annulaire supplémentaire est ouverte sur la chambre (44) d'évacuation par la chambre (63) annulaire dans la position médiane du tiroir (32) de commande et est isolée de la chambre (44) d'évacuation par l'épaulement (71) de tiroir supplémentaire après une faible course du tiroir (32) de commande hors de la position médiane et que la largeur de la rainure (69) annulaire supplémentaire ne suffise que pour que l'entretoise de corps supplémentaire isole la rainure (69) annulaire supplémentaire de la chambre (64) de signalisation de charge lors d'un déplacement du tiroir (32) de commande dans le second sens.

9. Un distributeur (20), présentant un corps (30) de valve et là-dedans un alésage (31) de tiroir doté d'une chambre (3 5) d'alimentation médiane, qui peut être alimentée en fluide de pression à partir d'une source (10) de fluide de pression, doté de deux chambres (38, 39) de récepteur avoisinantes et d'une chambre (44) d'évacuation, qui permet d'évacuer du fluide de pression vers un réservoir (14),
présentant un tiroir (32) de commande, qui est disposé dans l'alésage (31) de tiroir, qui peut coulisser dans la direction axiale, hors d'une position médiane, dans un premier sens et dans un second sens opposé au premier sous l'effet d'une force de commande, donnée par une consigne pouvant varier, et qui est doté de premières rainures (60) de commande commandant l'ouverture d'une connexion entre la chambre (35) d'alimentation et une première chambre (38) de récepteur, lors d'un déplacement hors de la position médiane dans un premier sens, et de secondes rainures(61) de commande commandant l'ouverture de la connexion entre la première chambre (38) de récepteur et la chambre (44) d'évacuation, lors d'un déplacement hors de la position médiane dans le second sens, et
présentant un tiroir (82) de mesure agissant de concert avec le tiroir (32) de commande de façon telle que, dans le sens opposé à la force de commande et lors d'un déplacement du tiroir (32) de commande dans le second sens, une force de compensation peut être exercée sur le tiroir (32) de commande en appliquant une pression sur le tiroir (82) de mesure,
**caractérisé en ce que** le tiroir (82) de mesure puisse être soumis à la pression régnant dans la première chambre (38) de récepteur lors d'un déplacement du tiroir (32) de commande dans le second sens,
qu'une chambre (74) de pression limitrophe à une surface de mesure du tiroir (82) de mesure puisse être raccordée par voie fluide à la seconde chambre (39) de récepteur et cette dernière soit constamment raccordée par voie fluide à la première chambre (38) de récepteur et
que la connexion par voie fluide entre la première chambre (38) de récepteur et la seconde chambre (39) de récepteur soit établie entièrement à l'intérieur du corps (30) de valve.
